# EUROPÄISCHE PATENTSCHRIFT

(11) **EP 0 327 678 B1**
(45) Veröffentlichungstag und Bekanntmachung des Hinweises auf die Patenterteilung: **09.12.1992**
(21) Anmeldenummer: 88117075.7
(22) Anmeldetag: 14.10.1988
(51) Int. Cl.: E01C 19/05

(54) **Anlage zum Zerkleinern und Aufbereiten von Material, insbesondere Fahrbahnaufbruch**
Material disintegrating and preparating installation especially for tear up material
Installation de désintégration et de préparation de matériau, en particulier de matériaux de piochage

(30) Priorität: 09.02.1988 DE 3803809
(43) Veröffentlichungstag der Anmeldung: 16.08.1989
(73) Patentinhaber: Gronholz, Claus, Dipl.-Ing., D-22851 Norderstedt (DE)
(72) Erfinder: Gronholz, Claus, Dipl.-Ing., D-22851 Norderstedt (DE)
(74) Vertreter: Patentanwälte Hauck, Graalfs, Wehnert, Döring, Siemons

(56) Entgegenhaltungen:
- DE-A- 3 119 946
- DE-A- 3 608 789
- DE-B- 1 241 859
- DE-U- 8 203 987
- DE-U- 8 534 877
- DE-U- 8 712 219
- FR-A- 1 596 386

## Beschreibung

Die Erfindung bezieht sich auf eine Anlage zum Zerkleinern und Aufbereiten von Material, wie Bau- und Straßenbaumaterial, insbesondere Fahrbahnaufbruch nach dem Oberbegriff des Patentanspruchs 1.

Es ist im Straßenbau bekannt, Fahrbahnaufbruch und Bauschutt zu zerkleinern, aufzubereiten und erneut zu verwenden. Bekannte Aufbereitungsanlagen, die als Hauptanlagenteil einen Brecher enthalten, sind stationär angeordnet. Das zu brechende Material muß stets zur Anlage transportiert und von dieser zur Baustelle zurückbefördert werden. Das Betreiben einer stationären Anlage ist daher sehr aufwendig. Hinzu kommt, daß das Versetzen einer stationären Anlage ebenfalls einen aufwendigen Vorgang darstellt.

Aus der EP-O 252 065 ist eine fahrbare Schotteraufbereitungsanlage bekanntgeworden, die aus einem Brecher und einer Siebvorrichtung besteht. Für den Transport werden beide Anlagenteile miteinander gekoppelt. Im Betrieb wird das Fahrgestell für die Siebvorrichtung entfernt und die Siebvorrichtung teilweise vom Fahrgestell des Brechers abgestützt. Eine derartige Aufbereitungsanlage ist halbmobil, d.h. sie kann zwar entlang einer Straßenbaustelle bewegt werden, bei der Produktion verbleibt sie indessen stationär. Derartige halbmobile Anlagen haben den Vorteil gegenüber den stationären, daß sie schneller und mit weniger Aufwand auf- und umgebaut werden können.

Eine halbmobile Anlage ist auch aus dem DE-GM 87 12 219 bekanntgeworden. Sie weist zwei fahrbare Einheiten auf, die jeweils mit einem Raupenfahrwerk versehen sind. Die fahrbaren Einheiten können mit Hilfe eines Tiefladers zur Baustelle gebracht werden, und sie können auch gemeinsam auf der Baustelle vorbewegt werden.Hierfür ist eine kontaktlose Nachführsteuerung vorgesehen, die sicherstellt, daß zum Beispiel das Siebfahrzeug in gleichem Abstand dem Brecherfahrzeug folgt. Es ist daher nicht erforderlich, daß am neuen Produktionsstandort die fahrbaren Einheiten erneut zueinander ausgerichtet werden. Eine kontinuierliche Produktion während der Vorbewegung der fahrbaren Einheiten ist mit der bekannten Anlage nicht möglich. Außerdem besteht die Gefahr, daß aufgrund vorhandener und sich ggf. ständig ändernder Querneigung des Fahrwerks der Brecher eine mehr oder weniger starke Schieflage aufweist. Es kommt zu einem starken Verschleiß der Brechwerkzeuge. Brechwerkzeuge sind verhältnismäßig aufwendig, und der Ein- und Ausbau der Brechwerkzeuge führt zwangsläufig zu einer Unterbrechung des Produktionsbetriebs.

Der Erfindung liegt die Aufgabe zugrunde, eine Anlage zum Zerkleinern und Aufbereiten von Material, insbesondere von Fahrbahnaufbruch so auszugestalten, daß sie bei minimalem Verschleiß und geringer Staubentwicklung während des Produktionsbetriebes kontinuierlich entlang vorgegebener Streckenabschnitte vorbewegt werden kann.

Erfindungswesentlich ist, daß der Brecher um eine Achse schwenkbar auf dem Fahrwerk abgestützt ist, die annähernd in Längsrichtung der zugeordneten fahrbaren Einheit verläuft. Stellglieder, beispielsweise Hydraulikzylinder, zwischen dem Fahrwerk und dem Brecher werden von einer Steuervorrichtung angesteuert, um den Brecher unabhängig von der Neigung des Fahrwerks in bezug auf die Querachse in der Horizontalen zu halten. Vorzugsweise ist der gesamte Aufbau der ersten fahrbaren Einheit, die u.a. den Aufgabetrichter, den Brecher und die Antriebe lagert, um die Längsachse schwenkbar am Fahrwerk abzustützen. Die Steuervorrichtung weist nach einer Ausgestaltung der Erfindung einen Neigungsmesser auf, und der Brecher wird nach Maßgabe des Ausgangssignals des Neigungsmessers unabhängig von der Neigung des Fahrwerks entlang einer quer zur Längsachse verlaufenden Querachse in der Waagerechten gehalten.

Die erfindungsgemäße Anlage ist vorzugsweise als Zug ausgebildet, bei dem erste und zweite fahrbare Einheit mechanisch gekoppelt sind. Eine oder beide fahrbaren Einheiten bilden das Zugfahrzeug und eine oder beide fahrbaren Einheiten enthalten einen Führerstand, von dem aus die Vorbewegung des Zuges gesteuert wird, wobei die Fahrwerke so auszuführen sind, daß auch Kurvenfahrten ohne weiteres möglich sind. Mindestens eine fahrbare Einheit ist daher mit einem Lenkgetriebe versehen, um zum Beispiel die Geschwindigkeiten der beiden Antriebsketten unterschiedlich zu machen. Außerdem sind die Aufhängung und das Fahrwerk so ausgelegt, daß sie den Belastungen bei fahrender Produktion ohne weiteres standhalten. Der Führerstand enthält zweckmäßigerweise auch die Steuerzentrale für den Betrieb der erfindungsgemäßen Anlage. Daher sind die Anlageteile über Signalleitungen miteinander verbunden. Die Energieerzeugung erfolgt in den fahrbaren Einheiten indessen autark, d.h. die fahrbare Einheit verfügt über einen Energieerzeuger, beispielsweise eine Brennkraftmaschine, die zum Beispiel einen elektrischen Generator zur elektrischen Energieerzeugung und/oder eine hydraulische Pumpe zur Bereitstellung von hydraulischer Energie antreibt.

Die aus den beiden fahrbaren Einheiten bestehende Formation kann auch während der Fahrt das Zerkleinern und Aufbereiten von Material durchführen, ohne daß Gefahr besteht, daß der Brecher rasch verschleißt. Der Neigungsausgleich sorgt auch während der Fahrt dafür, daß der Brecher im Hinblick auf die Querachse in der Waagerechten gehalten wird, so daß das eingetragene Material sich gleichmäßig über die Brechwerkzeuge verteilt.

Der Materialauslauf des Brechers, beispielsweise ein Backen- oder Prallbrecher,befindet sich vorzugsweise an der Unterseite. Die Fördervorrichtung ist daher unterhalb dieses Auslaufs anzuordnen. Wegen des Transports, zum Beispiel unter Autobahnbrücken, dürfen die Fahrbahneinheiten eine vorgegebene Höhe nicht überschreiten. Andererseits muß die Fördervorrichtung einen bestimmten Abstand zum Untergrund einhalten. Es besteht daher die Gefahr, daß zwischen dem Materialauslauf und dem Förderer relativ wenig Abstand bleibt. Für den Betrieb eines Brechers ist dies jedoch nachteilig. Der Abstand zwischen den Brechwerkzeugen bzw. dem Materialauslauf und dem Förderer soll möglichst groß bemessen sein. Dies wird bei einer Ausgestaltung der Erfindung dadurch erreicht, daß unter dem Materialauslauf des Brechers ein Kratzerförderer angeordnet ist. Ein Kratzerförderer ist ein an sich bekanntes Fördermittel bei dem das Fördergut mit oder ohne Unterlage durch senkrecht zur Förderrichtung an einer Laschenkette befestigte Bleche weitergeschoben wird. Kratzerförderer werden normalerweise nur im Bergbau verwendet. Die Kombination eines Brechers mit einem Kratzerförderer hat den Vorteil, daß mit einer geringen Bauhöhe gearbeitet werden kann, so daß der Abstand zwischen dem Brecherauslauf und dem Kratzerband maximal gewählt werden kann.

Wegen der erwähnten Distanz fällt das zerkleinerte Material aus verhältnismäßig großer Höhe auf den Kratzerförderer. Daher sieht eine Ausgestaltung der Erfindung eine Schutzvorrichtung vor, welche insbesondere die Ketten des Kratzerförderers gegen einen Verschleiß durch herabfallendes Material schützt. Diese Schutzvorrichtung besteht in einer weiteren Ausgestaltung der Erfindung etwa darin, daß zwei trichterartig angeordnete Platten unterhalb des Materialauslaufs des Brechers angeordnet sind. Die schräg angeordneten Platten lenken das aus dem Brecher kommende Material teilweise um, so daß es ausschließlich auf die Bleche des Kratzerförderers fällt.

Beim Betrieb des Brechers entsteht je nach Art des zu zerkleinernden Materials mehr oder weniger Staub. Es müssen daher Vorkehrungen getroffen werden, Staubentwicklung zu vermeiden oder zumindest zu begrenzen. Aus dem oben erwähnten DE-GM 87 12 219 ist bekannt, eine Berieselungsanlage vorzusehen, um die Staubentwicklung zu reduzieren. Bei der Berieselungsanlage wird das Wasser zusammen mit dem zu zerkleinernden Material in den Aufgabetrichter eingetragen. Hierzu ist verhältnismäßig viel Wasser erforderlich, so daß das Brecherfahrzeug einen verhältnismäßig großen Tank mitführen muß, der immer wieder aufzufüllen ist. Besonders nachteilig ist jedoch, daß Wasser die Schleifwirkung des zu zerkleinernden bzw. zerkleinerten Materials deutlich erhöht. Brecherwerkzeuge und Förderer werden daher in einem weitaus größeren Maß beeinträchtigt als dies im "trockenen" Betrieb der Fall ist. Eine Ausgestaltung der Erfindung sieht vor,daß unterhalb des Brecherauslaufs eine Vernebelungsvorrichtung angeordnet ist. Die Anordnung der Vernebelungsvorrichtung unterhalb des Brecherauslaufs bekämpft die Staubentwicklung an der Stelle, an der der Staub entsteht bzw. aus dem Brecher austritt. Die Brecherwerkzeuge wirken hingegen auf trockenes Material ein. Ein erhöhter Verschleiß durch Wasser entsteht daher nicht. Durch das Vernebeln des Wassers wird ein sehr großes, gleichwohl wasserarmes Feuchtigkeitsvolumen erhalten, das mit möglichst vielen Staubteilchen in Kontakt treten kann. Der Wasserverbrauch ist gleichzeitig minimal. Zur Vernebelung können in einer Ausgestaltung der Erfindung Kegelstrahldüsen eingesetzt werden, wie sie an sich aus dem Bergbau bekanntgeworden sind.

Der Anfall an zerkleinertem Material is naturgemäß sehr unterschiedlich. Daher sieht eine Ausgestaltung der Erfindung vor, daß der Vernebelungsvorrichtung eine Vernebelungssteuerung zugeordnet ist, die die Flüssigkeitsabgabe in Abhängigkeit vom Materialvolumen steuert. Dies geschieht in vorteilhafter Weise nach einer weiteren Ausgestaltung der Erfindung dadurch, daß die Leistungsaufnahme des Antriebsmotors für den Brecher gemessen wird, insbesondere die Stromaufnahme eines Elektromotors. Wegen seiner variablen Leistungsabgabe ist ein Elektromotor besonders für den Antrieb eines Brechers geeignet. Die zur Vernebelung herangezogene Wassermenge kann daher proportional zur Stromaufnahme des Elektromotors abgegeben werden. Hierzu wird beispielsweise ein Magnetventil in der zu den Düsen führenden Leitungen durch ein Signal gesteuert, das proportional zum gemessenen Strom für den Antriebsmotor ist.

Es wurde bereits erwähnt, daß die erfindungsgemäße Anlage als Formation während der Vorbewegung weiter produzieren kann. Das aus der Siebstation ausgetragene Material kann jedoch in den meisten Fällen nicht unmittelbar wieder auf der Baustelle ausgetragen werden. Vielmehr sind Transportfahrzeuge nötig, um das zerkleinerte Material an Ort und Stelle zu bringen. Um gleichwohl während der Fahrt zu produzieren, sieht eine vorteilhafte Ausgestaltung der Erfindung vor, daß eine dritte fahrbare Einheit vorgesehen ist, die mechanisch mit der zweiten Fahrbahneinheit kuppelbar ist und die ein Fahrwerk, einen Bunker, einen Förderer zum Austragen von Material aus dem Bunker, einen Führerstand sowie einen Antriebsmotor für das Fahrwerk und den Förderer aufweist.Das zerkleinerte Material kann mit Hilfe der dritten Einheit kontinuierlich in den Bunker gegeben werden, während der der dritten Einheit zugeordnete Förderer nur eingeschaltet wird, wenn das Material aus dem Bunker zum Beispiel auf ein Fahrzeug geladen werden kann. Die dritte fahrbare Einheit stellt somit einen Puffer dar, der eine kontinuierliche Produktion gewährleistet; durch sie wird vermieden, daß bei einem Fahrzeugwechsel auf Halde produziert wird.

Der Bunker und der Förderer sind nach einer weiteren Ausgestaltung der Erfindung vorzugsweise um eine vertikale Achse schwenkbar auf dem Fahrwerk gelagert, vorzugsweise mit Hilfe eines Drehkranzes. Das fertige Brechkorngemisch kann dadurch in einem Schwenkradius von zum Beispiel bis 360° abgegeben werden.

Damit die fahrbaren Einheiten sowohl einzeln als auch im Verband des Zuges während der Produktion Autobahnbrücken unterqueren können, sieht eine Ausgestaltung der Erfindung vor, daß zumindest die von den fahrbaren Einheiten vorstehenden Abschnitte der Förderer um eine horizontale Achse schwenkbar gelagert und mittels Verstellgliedern betätigbar sind. Die Förderabschnitte können jedoch zusätzlich um eine vertikale Achse mechanisch oder hydraulisch geschwenkt werden, damit der komplette Zug während der Produktion Kurvenfahrten durchführen kann.

Beim Aufbruch von Beton wird auch die Bewehrung im Brecher zerkleinert. Sie kann jedoch nicht im Wege eines Recycling verwendet werden. Daher sieht eine Ausgestaltung der Erfindung vor, daß dem Ausgabeförderer der ersten fahrbaren Einheit oder dem Beschickungsförderer der zweiten fahrbaren Einheit eine magnetische Abscheidevorrichtung zugeordnet ist und an der betreffenden fahrbaren Einheit ein Behälter zur Aufnahme der abgeschiedenen Metallteile angebracht ist. Die Abscheidevorrichtung ist vorzugsweise ein magnetischer Bandabscheider, dessen eines Ende oberhalb des betreffenden Förderers angeordnet ist und dessen Abgabeende sich oberhalb des Behälters befindet. Derartige Bandabscheider sind an sich bekannt. In stationären Anlagen wird das abgeschiedene metallische Material auf Halde geschüttet. Dies ist bei einer fahrenden Zerkleinerungsanlage unzweckmäßig, da die Metallteile anschließend aufgesammelt werden müssen. Bei der Erfindung werden daher die abgeschiedenen Metallteile in einen Container gegeben, der vorzugsweise lösbar an einer fahrbaren Einheit angebracht ist. Besonders vorteilhaft ist, die magnetische Abscheidevorrichtung an der die Siebstation aufweisenden fahrbaren Einheit anzubringen.

Wird die Anlage während des Zerkleinerungsbetriebs ständig vorbewegt, würde abgeschiedenes Eisen bei einem Wechsel des Behälters herunterfallen. Dies ist möglicherweise unerwünscht. Daher sieht eine weitere Ausgestaltung der Erfindung vor, daß dem Behälter eine Schrottpresse oder dergleichen zugeordnet ist. Beispielsweise kann eine Seitenwand des Behälters als Stempel einer hydraulischen Presse ausgebildet sein, um die Eisenstücke, zumeist Bewehrung, zu einem Paket geringeren Volumens zusammenzupressen. Über eine, durch eine Klappe, einen Schieber oder dergleichen verschließbare Abgabeöffnung kann dann das Paket aus dem Behälter entfernt werden. Es kann von einem daneben oder unter dem Behälter fahrenden Transportwagen oder dergleichen aufgefangen werden. Es kann jedoch auch ohne weiteres auf den Boden fallen und im Anschluß durch eine geeignete Aufnahmevorrichtung aufgesammelt und entfernt werden.

Die Erfindung wird nachfolgend anhand von Zeichnungen näher erläutert.
- Fig. 1: zeigt schematisch eine Anlage nach der Erfindung.
- Fig. 2: zeigt schematisch einen Schnitt durch einen Teil des Brechers aus der Anlage nach Fig. 1.
- Fig. 3: zeigt schematisch eine Endansicht des den Brecher enthaltenden Fahrzeugs der Anlage nach Fig. 1.
- Fig. 4: zeigt schematisch die Draufsicht auf einen Teil der fahrbaren Einheit nach Fig. 1 im Bereich der magnetischen Abscheidevorrichtung.

In Fig. 1 sind drei fahrbare Einheiten 1, 2, 3 zu erkennen, die auf Raupenfahrwerken 4, 7 und 5 vorbewegt werden können. Die fahrbaren Einheiten sind mechanisch gekuppelt und stellen mithin einen Zug dar. Die fahrbare Einheit 1 weist eine Plattform 4a auf, die auf dem Fahrwerk 4 in noch zu beschreibender Weise abgestützt ist. Sie lagert einen Aufgabebunker 9 und einen Brecher 1a, beispielsweise einen Backen- oder Prallbrecher. Unterhalb des Auslaufs des Brechers ist eine Fördervorrichtung vorgesehen, von der in Fig. 1 nur der nach außen und aufwärts führende Abschnitt 20 zu erkennen ist. Auf der Plattform ist auch eine Brennkraftmaschine 16 angeordnet, die für die Energieversorgung für die einzelnen Antriebe des Brechers 1a, des Fahrwerks 4 und des Förderers zuständig ist. Die Antriebe sind in Fig. 1 nicht dargestellt.

Die fahrbare Einheit 2 besitzt eine Siebstation 2a, einen Führerstand 21 sowie ein Förderband 10, das sich in Fig. 1 nach rechts oben erstreckt. Die fahrbare Einheit 2 kann ebenfalls eine Brennkraftmaschine aufweisen zum Antrieb des Fahrwerks 7, des Förderbands 10 und der Siebstation 2a, sie kann jedoch energiemäßig auch von der Brennkraftmaschine 16 versorgt werden.

Die dritte fahrbare Einheit 3 besitzt eine auf einem Drehkranz 15 um eine vertikale Achse drehbare Plattform 3a, auf der ein Bunker 14 sowie eine Brennkraftmaschine 17 angeordnet sind. Außerdem ist ein Führerstand 8 vorgesehen. Mit der Plattform 3a ist auch ein vertikal in der Höhe verstellbares Förderband 11 verbunden. Die Förderbandabschnitte 10 und 20 können ebenfalls in der Höhe verstellt werden. Sie können außerdem um eine horizontale Achse begrenzt verschwenkt werden, was jedoch nicht gezeigt ist. Den fahrbaren Einheiten 1 und 2 sind außerdem hydraulisch betätigbare Stützen 7a zugeordnet zur Abstützung und des Höhenausgleichs im stationären Betrieb.

Ein weiteres Förderband 6 erstreckt sich von der Siebstation 2a zur fahrbaren Einheit 1 bis zum vorderen Ende bzw. hinteren Ende der Einheit 1.

Die fahrbare Einheit 3, die ebenso wie die fahrbare Einheit 1 als Zugfahrzeug ausgebildet ist, ist ebenfalls mechanisch mit der fahrbaren Einheit 2 gekoppelt. Außerdem sind beide Einheiten über Signal- bzw. Befehlsleitungen miteinander verbunden. Die gezeigte Formation kann sich auf einem Untergrund, beispielsweise einer Fahrbahn 13a vorbewegen, wobei entweder die fahrbare Einheit 1 oder die fahrbare Einheit 3 als Zugfahrzeug wirkt, je nachdem, welche sich vorne befindet. Die Steuerung der Formation erfolgt vom Führerstand 21 der Einheit 2 aus, von dem aus die Fahrgetriebe der fahrbaren Einheiten 1,2 und 3 gesteuert werden. Im vorliegenden Fall soll angenommen werden, daß die fahrbare Einheit sich von links nach rechts bewegt. Fahrbahnaufbruch 13 wird mit Hilfe zum Beispiel eines nicht gezeigten Baggers, der als getrennte Einheit während der Vorbewegung mitfährt, in den Aufgabebunker 9 aufgegeben. Die fahrbare Einheit 1 kann jedoch ihrerseits zweckmäßigerweise mit einer an einem Ausleger angebrachten Baggerschaufel versehen werden. Das Brechkorngemisch aus dem Brecher 1a wird über das Förderband 20 zur Siebstation 2a gefördert. Das Überkorn 19 wird über das Förderband 6 zurückbefördert auf die Fahrbahn 13a im Bereich des Aufbruchs 13 und kann erneut in den Aufgabebunker 9 eingetragen werden. Das abgesiebte Korngemisch wird über das Förderband 10 in den Bunker 14 der als Pufferfahrzeug dienenden Einheit 3 gefördert. Aus dem Bunker heraus wird das Brechkorngemisch 18 über das Förderband 11 zum Beispiel in ein Transportfahrzeug 12 aufgegeben. Die Puffereinheit 3 gewährleistet mithin eine kontinuierliche Produktion der fahrbaren Anlage auch bei einem Fahrzeugwechsel. Außerdem kann, wie ersichtlich, die komplette Anlage auch während der Vorbewegung ständig in Betrieb sein.

In Fig. 2 ist schematisch ein Gehäuse 22 des Brechers 1a angedeutet. Der Rotor 23 ist auf einer Welle 23a angeordnet, auf der Keilriemenscheiben 23b sitzen. Sie dienen zur Kopplung mit einem Antriebsmotor, vorzugsweise einem Elektromotor (nicht gezeigt) über Keilriemen. Unterhalb des Rotors 23 befindet sich der Materialauslauf 40 für das Brechkorngemisch. Zwei trichterartig angeordnete Platten 26 befinden sich unterhalb des Materialauslaufs 40 und leiten das Material zu einem Kratzerförderer 41. Der Kratzerförderer weist zwei Antriebsketten 42, 43 auf, die endlos geführt sind und durch einen nicht gezeigten geeigneten Antrieb angetrieben sind. Die Ketten 41, 42 sind in einem E-förmigen Gehäuse 44 bzw. 45 geführt und somit gegen Beeinträchtigung gesichert. Zwischen Ober- und Untertrum erstreckt sich ein die Gehäuse 44, 45 verbindendes Blech 46, auf dem entlang der obere Trum gleitet. Die Trums enthalten Platten 47, wie sie für Kratzerförderer an sich bekannt sind. Wie erkennbar, weist der Kratzerförderer 41 eine sehr geringe Höhe auf. Er fördert das aus dem Materialauslauf 40 herabfallende Brechkorngemisch auf den Förderabschnitt 20 nach Fig. 1.

Unmittelbar unter dem Materialauslauf 40 sind mehrere Sprühdüsen 24 angeordnet, die über nicht gezeigte Leitungen mit einem Wassertank in der fahrbaren Einheit 1 (Fig. 1) verbunden sind. Eine nicht gezeigte Pumpe fördert das Wasser aus dem Tank zu den Düsen 24 über ein ebenfalls nicht gezeigtes Steuerventil. Die Ansteuerung des Steuerventils erfolgt über eine Steuervorrichtung 24a, die ihrerseits über eine Leitung 24b ein Steuersignal von einem Strommesser 24c erhält, der den Strom in einer elektrischen Leitung 24d mißt, die den nicht gezeigten Elektro-Antriebsmotor für den Brecher 1a versorgt. Die Wasserabgabe der Düsen 24 in den Raum 25 zwischen den Platten 26 ist daher proportional dem Strom in der Leitung 24d. Da dieser Strom der jeweiligen Leistung des Elektromotors entspricht, ist mithin auch die abgegebene Wassermenge proportional der gebrochenen Materialmenge.

Die Düsen 24 sind als Kegelstrahldüsen ausgebildet und erzeugen einen sehr feinen Wassernebel, so daß mit einer geringen Menge an Wasser eine maximale Befeuchtung des Brechkorngemisches, insbesondere jedoch des Staubes, erreicht wird. Die Befeuchtung kann derart gesteuert werden, daß die Staubentwicklung weitgehend unterdrückt wird, das Brechkorngemisch jedoch nicht mehr als seine natürliche Feuchte erhält. Auf diese Weise wird nur sehr wenig Wasser benötigt. Vor allen Dingen werden dadurch die nachfolgenden mit dem Brechkorngemisch in Berührung tretenden Teile geschont. Feuchtes Brechkorngemisch hat naturgemäß einen höheren Abrieb zur Folge als trockenes.

In Fig. 3 ist das Raupenfahrwerk 4 nach Fig. 1 in Endansicht zu erkennen mit den Raupenketten 28. Ferner ist eine der Achsen 28a zu erkennen. Die Achsen lagern über ein Lagerbauteil die Plattform 4a schwenkbar um die Längsachse der Einheit 1. Der Schwenkpunkt an der Achse 28a ist mit 28c bezeichnet. An der Achse 28a sind außerdem Hydraulikzylinder 31 angelenkt, deren Kolben an der Plattform 4a angelenkt sind. Mit Hilfe der Hydraulikzylinder 31 kann mithin die Plattform 4a in ihrer Querneigung verändert werden. Auf der Plattform 4a sitzt außerdem eine Meßeinrichtung 30, die die Querneigung der Plattform 4a zur Horizontalen ermittelt. Die Meßeinrichtung 30 ist über eine Steuervorrichtung 30a mit den Hydraulikzylindern 31 verbunden. Die Anordnung ist derart, daß bei einer Abweichung von der Horizontalen die Meßeinrichtung 30 ein Signal auf die Steuervorrichtung 30a gibt, wodurch die Hydraulikzylinder 31 so angesteuert werden,daß die Plattform 4a die horizontale Lage wieder einnimmt. Die Plattform 4a behält daher in Querrichtung stets ihre horizontale Ausrichtung unabhängig von der Neigung des Untergrunds bei, an den sich das Fahrwerk 4a zwangsläufig anpaßt.

Wie aus Fig. 4 zu erkennen, ist oberhalb des Förderers 20 eine magnetische Abscheidevorrichtung 50 angeordnet. An der fahrbaren Einheit 2 ist ein Rahmen 52 befestigt, der eine treibende Rolle 53 und eine getriebene Rolle 54 drehbar lagert. Um die Rollen 53, 54 ist ein Förderband 55 herumgeschlungen. Es wird von einem Elektromotor 56 angetrieben. Die Förderrichtung des Förderbands 55 ist quer zu der des Förderers 20, der Brechkorngemisch 56 vom Brecher 1a zur Siebstation 2a fördert. Zwischen den Trums des Förderbands 55 ist ein nicht gezeigter Magnet angeordnet, der bewirkt, daß auf dem Band 20 mitgeführte Metallteile, wie zum Beispiel bei 57 gezeigt, gegen den unteren Trum des Förderbands 55 gezogen und in Richtung des gestrichelt gezeichneten Pfeils 58 aus dem Bereich des Förderbands 20 transportiert werden.

Neben dem Förderband 20 unterhalb des Förderbands 55 ist ein Behälter 60 angeordnet, der an gegenüberliegenden Stirnseiten Ösen 61 aufweist. Mit Hilfe der Ösen 61 kann der Behälter 60 an nicht gezeigten vertikalen Bolzen der fahrbaren Einheit 2 aufgehängt werden. Oberhalb des Behälters 60 läßt die Magnetwirkung nach und die vom Band 55 mitgenommenen Teile fallen in den Behälter 60. Ist der Behälter 60 gefüllt, kann er mit Hilfe eines geeigneten Hubfahrzeugs von der fahrbaren Einheit 2 abgenommen und zu einem Sammelplatz oder dergleichen gefahren werden. Anschließend wird ein neuer Behälter eingehängt.

Dem Behälter 60 kann eine Schrottpresse oder dergleichen zugeordnet werden (nicht gezeigt). So kann zum Beispiel im Behälter 60 ein von einem oder mehreren Hydraulikzylindern betätigbarer Stempel angeordnet werden, der in der Anfangsstellung parallel zu einer Stirnwand des Behälters 60 verläuft und mit dem das Material im Behälter 60 zu einem Paket kleinen Volumens zusammengepreßt werden kann. Alternativ kann ein derartiger Preßstempel gleichzeitig eine Seitenwand des Behälters 60 bilden. Eine ebenfalls nicht gezeigte Öffnung in einer anderen Seitenwand bzw. im Boden des Behälters wird über eine Klappe, einen Schieber oder dergleichen geschlossen und geöffnet, um ein zusammengepreßtes Paket herausfallen zu lassen. Alternativ kann auch die dem Stempel gegenüberliegende Seitenwand des Behälters eine derartige Öffnung aufweisen, so daß der Stempel gleichzeitig zum Entfernen des zusammengepreßten Pakets herangezogen werden kann.

Nur äußerst schematisch ist in Fig. 4 ein Stempel 70 in gestrichelten Linien angedeutet, der sich im Behälter 60 befindet und der von einem außen am Behälter angebrachten Hydraulikzylinder 71 betätigbar ist, um die Eisenstücke im Behälter 60 zusammenzupressen, und an der gegenüberliegenden Wand. Diese kann, wie bereits erwähnt, eine Abgabeöffnung aufweisen, über die das Paket dann mit Hilfe des Stempels herausgeschoben wird.

## Patentansprüche

1. Anlage zum Zerkleinern und Aufbereiten von Material,wie Bau- und Straßenbaumaterial, insbesondere Fahrbahnaufbruch (13), mit einer ersten fahrbaren Einheit (1), die ein Fahrwerk (4), einen Aufgabetrichter (9), einen Brecher (1a), einen Förderer (20) für das im Brecher zerkleinerte Material sowie Antriebsmotoren für das Fahrwerk, den Brecher und den Förderer aufweist, einer zweiten fahrbaren Einheit (2), die ein Fahrwerk (7), eine Siebstation (2a), einen Förderer (10) für das abgesiebte Material und Antriebsmotoren für das Fahrwerk, die Siebstation und den Förderer aufweist, und einer Steuervorrichtung zum gleichzeitigen Vortrieb der fahrbaren Einheiten im gleichen Abstand voneinander, dadurch gekennzeichnet, daß der Brecher um eine Achse (28c) schwenkbar auf dem Fahrwerk abgestützt ist, die annähernd in Längsrichtung der ersten fahrbaren Einheit verläuft, zwischen dem Fahrwerk und dem Brecher Verstellglieder (31) angeordnet sind und eine Steuervorrichtung (30a) vorgesehen ist zur Verstellung der Neigung des Brechers über die Verstellglieder.

2. Anlage nach Anspruch 1, dadurch gekennzeichnet, daß die Steuervorrichtung einen Neigungsmesser (30) aufweist und nach Maßgabe des Ausgangssignals des Neigungsmessers den Brecher unabhängig von der Neigung des Fahrwerks entlang einer quer zur Längsachse verlaufenden Querachse in der Waagerechten hält.

3. Anlage nach Anspruch 1 oder 2, dadurch gekennzeichnet, daß Brecher und Aufgabetrichter auf einer Plattform angeordnet sind, die schwenkbar auf dem Fahrwerk abgestützt ist.

4. Anlage nach einem der Ansprüche 1 bis 3, dadurch gekennzeichnet, daß unter dem Materialauslauf (40) des Brechers ein Kratzerförderer (41) angeordnet ist.

5. Anlage nach Anspruch 4, dadurch gekennzeichnet, daß eine Schutzvorrichtung vorgesehen ist, die ein Aufprallen des aus dem Brecher auslaufenden Materials auf die Ketten des Kratzerförderers verhindert.

6. Anlage nach Anspruch 5, gekennzeichnet durch zwei trichterartig angeordnete Platten (26) unter dem Materialauslauf.

7. Anlage nach einem der Ansprüche 1 bis 6, dadurch gekennzeichnet, daß unterhalb des Brecherauslaufs eine Vernebelungsvorrichtung angeordnet ist.

8. Anlage nach Anspruch 7, dadurch gekennzeichnet, daß die Vernebelungsvorrichtung Kegelstrahldüsen (24) aufweist.

9. Anlage nach Anspruch 7 oder 8, dadurch gekennzeichnet, daß der Vernebelungsvorrichtung eine Vernebelungssteuerung (24a) zugeordnet ist, die die Flüssigkeitsabgabe in Abhängigkeit vom Materialvolumen steuert.

10. Anlage nach Anspruch 9, dadurch gekennzeichnet,daß die Leistungsaufnahme des Antriebsmotors für den Brecher gemessen wird, insbesondere die Stromaufnahme eines Elektromotors.

11. Anlage nach einem der Ansprüche 1 bis 10, dadurch gekennzeichnet, daß die erste und /oder zweite fahrbare Einheit als Zugfahrzeug ausgebildet sind und mechanisch kuppelbar sind, die erste und/oder zweite fahrbare Einheit einen Führerstand (21) aufweist, der über Signalleitungen mit der jeweils anderen Fahrbahneinheit verbunden ist.

12. Anlage nach einem der Ansprüche 1 bis 11, dadurch gekennzeichnet, daß eine dritte fahrbare Einheit (3) vorgesehen ist, die mechanisch mit der zweiten fahrbaren Einheit kuppelbar ist und die ein Fahrwerk (5), einen Bunker (14), einen Förderer (11) zum Austragen von Material aus dem Bunker, einen Führerstand (8) sowie einen Antriebsmotor für das Fahrwerk und den Förderer aufweist.

13. Anlage nach Anspruch 12, dadurch gekennzeichnet, daß der Bunker und der Förderer der dritten fahrbaren Einheit um eine vertikale Achse schwenkbar auf dem fahrwerk gelagert sind, vorzugsweise mittels eines Drehkranzes (15).

14. Anlage nach einem der Ansprüche 1 bis 13, dadurch gekennzeichnet, daß zumindest die von den fahrbaren Einheiten vorstehenden Abschnitte der Förderer um eine vertikale Achse schwenkbar gelagert und mittels Verstellgliedern betätigbar sind.

15. Anlage nach einem der Ansprüche 1 bis 14, dadurch gekennzeichnet, daß zumindest die von den fahrbaren Einheiten vorstehenden Abschnitte der Förderer um eine horizontale Achse schwenkbar gelagert und mittels Verstellgliedern betätigbar sind.

16. Anlage nach einem der Ansprüche 1 bis 15, dadurch gekennzeichnet, daß dem Ausgabeförderer der ersten fahrbaren Einheit oder dem Beschickungsförderer (20) der zweiten fahrbaren Einheit eine magnetische Abscheidevorrichtung (50) zugeordnet ist und an der betreffenden fahrbaren Einheit (2) ein Behälter (60) zur Aufnahme der abgeschiedenen Metallteile (57) angebracht ist.

17. Anlage nach Anspruch 16, dadurch gekennzeichnet, daß ein Magnet-Bandabscheider vorgesehen ist.

18. Anlage nach Anspruch 16 oder 17, dadurch gekennzeichnet, daß der Behälter (60) lösbar an der fahrbaren Einheit (2) angebracht ist.

19. Anlage nach einem der Ansprüche 16 bis 18, dadurch gekennzeichnet, daß dem Behälter (60) eine Schrottpresse oder dergleichen zugeordnet ist.

20. Anlage nach Anspruch 19, dadurch gekennzeichnet, daß der Behälter als Aufgaberaum einer Schrottpresse ausgebildet ist und der Aufgaberaum eine seitliche oder untere verschließbare Abgabeöffnung aufweist.

21. Anlage nach Anspruch 19, dadurch gekennzeichnet, daß eine Seitenwand des Behälters als von einem Hydraulikzylinder betätigbarer Stempel (70) ausgebildet ist, der von den benachbarten Seitenwänden geführt ist, und eine der übrigen Seitenwände oder der Boden eine von einer Klappe einem Schieber oder dergleichen verschließbare Abgabeöffnung aufweist.

## Claims

1. Material disintegrating and preparating installation, especially for tear up material, comprising a first mobile unit (1) having a carriage (4), a supply funnel (9), a crusher (1a), a conveyor (20) for the material particulated by the crusher and driving means for the carriage, the crusher and the conveyor, respectively, a second mobile unit (2) having a carriage (7), a sieving station (2a), a conveyor (1a) for the sieved material, and driving means for the carriage, the sieving station and the conveyor, respectively, and control means for the simultaneous propulsion of the mobile units which maintain a given distance from each other,characterized in that the crusher is pivotally supported on the carriage about an axis (28c) extending in longitudinal direction of the first mobile unit, actuating means (31) being located between the carriage and the crusher, and control means (30a) being provided which control the inclination of the crusher through the acutating means.

2. The installation of claim 1, wherein the control means include an inclination gauge (30) and controls the crusher to maintain a horizontal position in dependence of the output signal of the inclination gauge and independent from the inclination of the carriage along a transverse axis transverse to the longitudinal axis.

3. The installation of claim 1 or 2, wherein the crusher and the supply funnel are arranged on a platform which is pivotally supported on the carriage.

4. The installation of one of the claims 1 to 3, wherein a scraper conveyor (41) is located beneath the material outlet (40) of the crusher.

5. The installation of claim 4, wherein protection means are provided preventing the material exiting from the crusher from impinging the chains of the scraper conveyor.

6. The installation of claim 5, wherein two plates (26) are located beneath the material outlet which are arranged like a funnel.

7. The installation of one of the claims 1 to 6, wherein spray means are arranged beneath the crusher outlet.

8. The installation of claim 7, wherein the spray means include conical jets (24).

9. The installation of claim 7 or 8, wherein spraying control means (24a) are associated with the spraying means controlling the dispensing of liquid in response to the volume of the material.

10. The installation of claim 9, wherein the power of the driving motor for the crusher is measured, particularly the current of an electrical motor.

11. The installation of one of the claims 1 to 10, wherein the first and/or the second mobile unit is a traction engine and are adapted to be coupled mechanically, with the first and/or the second mobile unit including a control stand (21) which is connected to the other mobile unit through control lines.

12. The installation of one of the claims 1 to 11, wherein a third mobile unit (3) is provided adapted to be mechanically coupled with the second mobile unit and which has a carriage (5) and a bunker, a conveyor (11) for conveying the material towards the bunker, a control stand (8) and a driving motor for the carriage and the conveyor.

13. The installation of claim 12, wherein the bunker and the conveyor of the third mobile unit is pivotally supported on the carriage for movement about a vertical axis, preferably through a turn table (15).

14. The installation of one of the claims 1 to 13, wherein at least the portions of the conveyors projecting beyond the mobile units are adapted to be pivoted about the vertical axis by actuating means.

15. The installation of one of the claims 1 to 14, wherein at least the portions of the conveyors of the mobile units projecting beyond the mobile units are adapted to be pivoted about a horizontal axis through actuating means.

16. The installation of one of the claims 1 to 15, wherein a magnetic precipitator (50) is associated with the discharging conveyor of the first mobile unit or the supply conveyor (20) of the second mobile unit and the respective mobile unit (2) has a container (60) for the accommodation of the separated metal parts (57).

17. The installation of claim 16, wherein a magnetic belt precipitator is provided.

18. The installation of claim 16 or 17, wherein the container (60) is releasably mounted on the mobile unit (2).

19. The installation of one of the claims 16 to 18,wherein a scrap press or the like is associated with the container (60).

20. The installation of claim 19, wherein the container is formed as supply space of a scrap press and the supply space includes a lateral or lower closable discharge opening.

21. The installation of claim 19, wherein a lateral wall of the container is formed as punch (70) actuable by a hydraulic cylinder, the punch being guided by adjacent side walls and one of the other side walls or the bottom of the container including a discharge opening adapted to be closed by a flap, a slider part or the like.

## Revendications

1. Installation pour fragmenter et préparer un matériau, comme par exemple un matériau de construction pour le bâtiment et un matériau de construction pour les routes, notamment un revêtement (13) de chaussée oomprenant une première unité mobile (1), qui comporte un mécanisme de déplacement (4), une trémie d'alimentation (9), un concasseur (1a), un convoyeur (20) pour véhiculer le matériau fragmenté dans le concasseur, ainsi que des moteurs d'entraînement pour le mécanisme de déplacement, le concasseur et le convoyeur, une seconde unité mobile (2), qui comporte un mécanisme de déplacement (7), un poste de tamisage (2a), un convoyeur (10) pour le matériau tamisé et des motours d'entraînement pour le mécanisme de déplacement, le poste de tamisage et le convoyeur, et un dispositif de commande servant à faire avancer simultanément les unités mobiles à une même distance l'une de l'autre, caractérisée en ce que le concasseur est supporté par le mécanisme de déplacement de manière à pouvoir pivoter autour d'un axe (28c) qui s'étend approximativement dans la direction longitudinale de la première unité mobile, des organes de réglage (31) sont disposés entre le mécanisme de déplacement et le concasseur, et il est prévu un dispositif de commande (30a) servant à régler l'inclinaison du concasseur par l'intermédiaire des organes de réglages.

2. Installation selon la revendication 1, caractérisée en ce que le dispositif de commande possède un clinomètre (30) et maintient le concasseur horizontal, en fonction du signal de sortie du clinomètre et indépendamment de l'inclinaison du mécanisme de déplacement, le long d'un axe transversal à l'axe longitudinal.

3. Installation selon la revendication 1 ou 2, caractérisée en ce que le concasseur et la trémie d'alimentation sont montés sur une plate-forme, qui est supportée, de manière à pouvoir pivoter, par le mécanisme de déplacement.

4. Installation selon l'une des revendications 1 à 3, caractérisée en ce qu'un transporteut à raclettes (41) est disposé au-dossous de la sortie (40) du matériau du concasseur.

5. Installation selon la revendication 4, caractérisée en ce qu'il est prévu un dispositif de protection, qui empéche un choc du matériau qui sort du concasseur, sur les chaînes du convoyeur à raclettes.

6. Installation selon la revendication 5, caractérisée par deux plaques (26) disposées en forme de trémie au-dessous de la sortie du matériau.

7. Installation selon l'une des revendications 1 à 6, caractérisée en ce qu'un dispositif de pulvérisation de liquide est disposé au-dessous de la sortie du concasseur.

8. Installation selon la revendication 7, caractérisée en ce que le dispositif du pulvérisation de liquide comporte des buses à jet conique (24).

9. Installation selon la revendication 7 ou 8, caractérisée en ce qu'au dispositif de pulvérisation de liquide est associée une unité de commande de pulvérisation (24a), qui commande la délivrance du liquide on fonction du volume de matériau.

10. Installation selon le revendication 9, caractérisée en ce que la consommation de puissance du moteur d'entraînement du concasseur, notamment la consommation de courant d'un moteur électrique, est mesurée.

11. Installation selon l'une des revendications 1 à 10, caractérisée en ce que la première et/ou le seconde unités mobiles sont agencées sous la forme de véhicules tracteurs et peuvent être couplées mécaniquement, la première et/ou la seconde unités mobiles possédant un poste de conduite (21), qui est raccordé par l'intermédiaire de lignes de transmission de signaux à l'autre unité mobile respective.

12. Installation selon l'une des revendications 1 à 11, caractérisée en ce qu'il est prévu une troisième unité mobile (3), qui peut être couplée mécaniquement à la seconde unité mobile et comporte un mécanisme de déplacement (5), un réservoir (14), un convoyeur (11) servant à extraire le matériau du réservoir, un poste de conduite (8) ainsi qu'un moteur d'entraînement pour le mécanisme de déplacement et le convoyeur.

13. Installation selon la revendication 12, caractérisée en ce que le réservoir et le convoyeur de la troisième unité mobile sont montés eut le mécanisme de déplacement de manière à pouvoir tourner autour d'un axe vertical, de préférence au moyen d'une couronne rotative (15).

14. Installation selon l'une des revendications 1 à 13, caractérisée en ce qu'au moins les sections des convoyeurs qui font saillie à partir des unités mobiles, sont montées de manière à pouvoir pivoter autour d'un axe vertical et peuvent être actionnées au moyens d'organes de réglage.

15. Installation selon l'une des revendications 1 à 14, caractérisée en ce qu'au moins les sections des convoyeurs, qui font saillie hors des unités mobiles, sont montées de manière à pouvoir pivoter autour d'un axe horizontal et peuvent être actionnées au moyen d'organes de déplacement.

16. Installation selon l'une des revendications 1 à 15, caractérisée en ce qu'un dispositif de séparation magnétique (50) est associé eu convoyeur de sortie de la première unité mobile ou ou convoyeur de chargement (20) de la seconde unité mobile et qu'un récipient (60) servant à recevoir les pièces métalliques séparées (57) est monté sur l'unité mobile considérée (2).

17. Installation selon la revendication 16, caractérisée en ce qu'il est prévu un séparateur à bande magnétique.

18. Installation selon 10 revendication 16 ou 17, caractérisée en ce que le récipient (60) est monté de façon amovible sur l'unité mobile (2).

19. Installation selon l'une des revendications 16 à 18, caractérisée en ce qu'une presse à paqueter ou analogue est associée au récipient (60).

20. Installation selon la revendication 19, caractérisée en ce que le récipient est agencé sous la forme d'une chambre d'alimentation de dépôt d'une presse à paqueter et que la chambre d'alimentation possède une ouverture de sortie latérale ou inférieure qui peut être fermée.

21. Installation selon la revendication 19, caractérisée en ce qu'une paroi latérale du récipient est réalisée sous la forme d'un poussoir (70) qui peut être actionné par un vérin hydraulique et qui est guidé par les parois latérales voisines, et que l'une des autres parois latérales ou le fond possède une ouverture de sortie pouvant être fermée par un volet, un tiroir ou analogue.
